# FASCICULE DE BREVET EUROPEEN

(11) **EP 0 586 403 B1**
(45) Date de publication et mention de la délivrance du brevet: **27.11.1996**
(21) Numéro de dépôt: 92909108.0
(22) Date de dépôt: 16.03.1992
(51) Int. Cl.: G07F 9/10

(54) **DISPOSITIF SELF-SERVICE DE PLATS, NOTAMMENT DE PLATS CUISINES**
SELBSTBEDIENUNGSVORRICHTUNG FÜR GERICHTE, INSBESONDERE FERTIGGERICHTE
SELF-SERVICE DEVICE FOR MEALS, ESPECIALLY COOKED MEALS

(30) Priorité: 15.03.1991 FR 9103216
(43) Date de publication de la demande: 16.03.1994
(73) Titulaire: DeLaRue, Bernard, 19600 Saint-Pantaléon-de-Larche (FR)
(72) Inventeur: DeLaRue, Bernard, 19600 Saint-Pantaléon-de-Larche (FR)
(74) Mandataire: Polus, Camille
(86) Numéro de dépôt international: FR9200239
(87) Numéro de publication internationale: WO9216918

(56) Documents cités:
- EP-A- 0 416 712
- WO-A-89/12873
- FR-A- 2 597 239
- FR-A- 2 611 465
- GB-A- 2 209 331
- US-A- 3 534 676
- US-A- 4 274 551

## Description

La présente invention a pour objet un dispositif self-service de plats, notamment de plats cuisinés. L'industrie de la restauration est à la recherche de moyens permettant l'amélioration des techniques de présentation et de distribution de plats, notamment dans les structures self-service ou bien dans les restaurants de collectivité.

On connaît une première méthode de distribution qui consiste à prévoir une chaîne sur laquelle sont disposés les différents éléments entrant dans la composition d'un repas, l'utilisateur circulant parallèlement à la chaîne d'un côté de celle-ci, tandis que le personnel contrôlant le fonctionnement et assurant l'approvisionnement se trouve de l'autre côté.

Plus généralement, les différentes catégories de plats ou produits sont réparties par groupe du type entrées, plats cuisinés, produits laitiers, friandises ou desserts, ainsi que boissons.

Les plats cuisinés sont stockés dans des bacs maintenus en température de façon connue et du personnel assure la répartition d'une certaine quantité du contenu des bacs dans les assiettes prévues à cet effet en fonction de la demande du client.

A l'extrémité de la chaîne, il est généralement prévu un poste de paiement, le client payant en fonction des plats et produits qu'il aura sélectionnés.

Le fonctionnement d'une telle chaîne dite en série est le suivant. Le client se munit d'un plateau et des ustensiles nécessaires à la consommation puis il pose le plateau sur un support adéquat solidaire du meuble constituant la chaîne parallèlement à l'axe longitudinal de celle-ci. Les clients se suivent donc les uns à la suite des autres passant ainsi devant chaque poste et sélectionnant les plats ou produits. Le personnel assure au fur et à mesure la mise en place de produits de remplacement à la place de ceux qui ont été sélectionnés et pris par les clients.

En bout de chaîne, le client effectue le paiement après qu'une personne attachée à cette fonction ait totalisé les coûts de chacun des produits.

La chaîne dite en série présente de très nombreux inconvénients.

En effet, les clients étant les uns derrière les autres il faut que le suivant attende que le client qui le devance ait fait son choix et éventuellement pris un plat avant de pouvoir passer au plat suivant.

Quant aux plats, ils sont présentés et préparés manuellement, si bien que l'aspect général est souvent très différent de la représentation graphique à partir de laquelle le client a fait son choix. Cette différence peut justifier l'hésitation du client ainsi que son changement de choix.

Quant à l'hygiène, elle n'est pas toujours respectée, compte tenu du fait que les plats sont maintenus en température et que l'écoulement du contenu du bac est fonction de la clientèle si bien qu'en début ou en fin des heures de service, les plats peuvent développer une faune microbienne importante par une diminution du débit et une trop longue durée de maintien au chaud. Quant aux plats froids, ils sont à la vue et au contact de chacun sans aucune protection.

En conclusion, le débit de service d'une chaîne fonctionnant en série est de l'ordre de 6 clients par minute.

Il est bon de remarquer également que les heures d'ouverture de ces établissements sont limitées afin de ne pas maintenir en fonction du personnel vingt quatre heures sur vingt quatre.

De plus, ce personnel est nécessairement très nombreux, ce qui peut être préjudiciable aux coûts de fonctionnement.

Une variante a été mise au point qui utilise un meuble type colonne avec plateaux rotatifs intérieurs. Les plateaux sont superposés verticalement et entraînés par un même arbre, chaque plateau étant divisé en secteurs susceptibles de contenir un plat ou un produit. Ce type de distributeur à plateaux rotatifs peut être commandé par un monnayeur à pièces ou un lecteur de cartes magnétiques. Ce type de distributeur présente également de nombreux inconvénients dans le cadre de la restauration car le rechargement s'effectue sur l'avant de l'appareil, si bien que ce dernier est immobilisé durant tout le remplissage. D'autre part, plusieurs produits sont généralement juxtaposés dans un même distributeur, si bien que le remplissage du distributeur pour compléter l'un des produits provoque l'immobilisation du distributeur et bloque le service pour tous les autres produits. De même, toute panne des moyens d'entraînement provoque l'immobilisation de l'ensemble du distributeur.

De plus, dans certains distributeurs le client doit choisir la case à laquelle il veut accéder au moyen d'un code et ceci après avoir effectué le paiement.

On comprend aisément que premièrement il peut y avoir erreur du code, donc erreur sur le produit et que deuxièmement cette manoeuvre augmente le temps d'accès. Ainsi, les cadences de distribution à l'aide de ce type de distributeur restent faibles. Il est à noter également que dans le cas de ces distributeurs, les plats sont situés à des hauteurs différentes, si bien que les personnes de petite taille ont du mal à accéder aux plateaux supérieurs et inversement les personnes de grande taille doivent se baisser pour accéder aux plateaux inférieurs. De plus, ces types de distributeurs se prêtent mal à la mise en place d'un support pour le plateau devant recevoir les différents produits, ustensiles et plats cuisinés, ce qui rend le service plus délicat.

Par ailleurs, le document US-A-4,274,551 décrit un dispositif self-service de plats, comprenant des moyens de stockage vertical des plats, des moyens de distribution et des moyens de transfert de ces plats, ces moyens de transfert étant disposés entre les moyens de stockage et de distribution.

Le document WO-A-8912873 décrit un autre exemple de dispositif self-service.

La présente invention a pour but de pallier les inconvénients des dispositifs de l'art antérieur et propose notamment une possibilité d'accès aux plats très rapide de l'ordre de 20 à 30 secondes, assure un service en parallèle, permet un accès visuel du plat, un rechargement arrière, un accès direct au produit avec son plateau, nécessite peu de personnel, présente des plats protégés, évite toute réaction bactérienne, supprime les erreurs de paiement et les erreurs de choix.

A cet effet, le dispositif self-service de plats, notamment de plats cuisinés, selon l'invention comprend des moyens de stockage vertical des plats, des moyens de distribution et des moyens de transfert horizontal de ces plats, disposés entre les moyens de stockage et de distribution, les moyens de transfert horizontal comprenant une bande transporteuse mobile dans un tunnel qui pénètre à l'intérieur des moyens de stockage et qui se prolonge jusqu'aux moyens de distribution.

Selon une caractéristique particulière de l'invention, les moyens de stockage comprennent des moyens de déplacement dans le sens vertical des plats stockés de part et d'autre des moyens de transfert. Ces moyens de déplacement comprennent un ascenseur multi-supports, chaque support recevant un plat. Plus particulièrement, chaque support comprend une ouverture prévue pour coopérer avec les moyens de transfert.

Selon une caractéristique de l'invention, la bande transporteuse a une largeur inférieure au contenant du plat cuisiné et une longueur permettant la juxtaposition d'au moins deux plats dans le tunnel. Selon une caractéristique particulière, le tunnel est transparent de façon à permettre l'accès visuel aux plats.

Selon une autre caractéristique de l'invention, les moyens de distribution comprennent un plateau de réception du plat à la sortie des moyens de transfert, un volet d'obturation du tunnel de ces moyens de transfert.

Selon une autre caractéristique, le dispositif self-service selon l'invention comprend des moyens de paiement automatique par carte qui assurent le déclenchement d'un cycle de distribution et d'alimentation d'un plat.

Plus particulièrement, le dispositif self-service selon l'invention comprend des moyens de réfrigération des moyens de stockage et des moyens de transfert. La température de stockage est comprise entre 3 et 4°, les plats étant operculés.

La présente invention est décrite ci-après selon un mode de réalisation particulier en regard des dessins annexés sur lesquels :
- la figure 1 représente une vue en perspective du dispositif selon l'invention,
- la figure 2 représente une vue schématique en élévation latérale.
- la figure 3 représente une vue en coupe des moyens de stockage, de transfert et de distribution, et
- la figure 4 représente une vue en coupe selon la ligne 4-4 de la figure 3.

Sur la figure 1, on a représenté une vue en perspective du distributeur selon l'invention qui comprend des moyens de stockage 10, des moyens de transfert 12, et des moyens de distribution 14 de plats cuisinés 16.

Ainsi que cela est mieux représenté sur la figure 2, les moyens de stockage 10 comprennent des moyens de déplacement 18 des plats 16 stockés sur des supports 20.

De tels supports sont représentés en détail sur les figures 3 et 4. Ils ont une forme sensiblement en U l'ouverture étant référencée 21. Les différents supports sont régulièrement espacés les uns des autres pour constituer un chargeur 22. Ce chargeur est déplaçable par un système vis-écrou 24 de haut en bas, grâce à des glissières latérales 26. Ces moyens de stockage sont protégés par un bâti 28 dont les parois 30 sont isolées thermiquement. Le chargeur peut prendre deux positions extrêmes au dessus et au dessous des moyens de transfert avec toutes les positions intermédiaires entre ces deux positions extérieures.

Ainsi que cela est représenté sur la figure 1, la facade avant 32 comprend notamment des panneaux de visualisation 34 du type photographie éclairée par transparence, chaque photographie étant disposée au droit d'un module. En effet, le dispositif tel que représenté selon un mode de réalisation particulier de l'invention comprend six modules juxtaposés les uns aux autres.

Sur la figure 2, la partie supérieure 36 du bâti comprend la motorisation 38 du système vis-écrou 24 ainsi que les passages de câbles éventuels.

La partie arrière du dispositif est munie d'une porte 40 dont la hauteur correspond à celle du chargeur et qui ouvre au droit du chargeur lorsque celui-ci est en position haute. Les portes sont indépendantes les unes des autres en fonction des modules de façon que chaque module soit parfaitement isolé de celui qui lui est juxtaposé.

Les moyens de transfert 12 sont disposés horizontalement, c'est-à-dire perpendiculairement aux moyens de stockage. Ils comprennent une bande transporteuse 42 et un bâti 44 qui pénètrent à l'intérieur du bâti 28 des moyens de stockage. Ainsi que cela est mieux représenté sur les figures 3 et 4, le bâti 44 pénètre à l'intérieur du bâti 28 et passe à travers l'ouverture 21 de chacun des supports 20 du chargeur 22. Cette bande transporteuse 42 comprend une bande sans fin 46, proprement dite tendue entre deux rouleaux 48 et 50. ce dernier rouleau étant entraîné par un moteur 52. Il est en outre prévu un tendeur 54 qui assure une tension constante de la bande 42 grâce à un galet presseur 56. Par ailleurs, sur la surface extérieure de la bande sont disposés des ergots 58, régulièrement espacés avec un pas constant.

Ces moyens de transfert 12 comprennent également un tunnel 60 qui assure l'isolation thermique de l'ensemble mécanique ainsi que celle des plats 16 qui s'y trouvent. La partie supérieure de ce tunnel est réalisée en un matériau transparent pour permettre l'accès visuel.

Les moyens de distribution comprennent essentiellement un volet 62 d'obturation du tunnel 60 des moyens de transfert commandé par un électro-aimant 64. Ces moyens de distribution comprennent également un plateau de réception 66 disposé dans l'alignement de la bande 46 des moyens de transfert 12. Ce plateau 66 comprend également une découpe 69. Dans l'exemple représenté qui est composé de six modules, il existe donc six moyens de transfert juxtaposés et six plateaux de réception également juxtaposés.

En complément des plateaux de réception; il est prévu des moyens 68 de paiement automatique par carte magnétique notamment, comprenant une fente 70 telle que représentée sur la figure 1 et accompagnée d'un bouton de validation 72.

Ainsi que cela est représenté sur chacune des figures, il est prévu un bandeau frontal 74 qui court tout au long des six modules immédiatement en dessous des moyens de distribution, les dimensions étant prévues pour recevoir un plateau.

La réalisation représentée est dimensionnée de façon que deux plats 16 soient simultanément présents dans le tunnel 60 des moyens de transfert 12, les moyens de transfert et de distribution étant sensiblement situés à une hauteur normalisée par rapport au sol correspondant sensiblement à celle d'une table.

En complément, ainsi que cela est indiqué sur la figure 2, le dispositif comprend un logement en partie inférieure des moyens de transfert 12 qui constitue un socle pour ces mêmes moyens de transfert et qui comprend en partie haute des moyens de réfrigération 76 et en partie inférieure un système électronique 78 de commande.

Le fonctionnement du dispositif ci-dessus décrit est exposé ci-après.

Les moyens de réfrigération 76 sont mis en marche de façon que l'ensemble des moyens de stockage et de transfert soit réfrigéré à une température de l'ordre de 3 à 4°. Une fois la température atteinte, l'opération de remplissage peut commencer. Préalablement à tout chargement, l'opérateur provoque la montée du chargeur 22 en position haute maximum à l'aide de boutons de commande de façon connue. Il peut alors accéder à l'intérieur des moyens de stockage par ouverture de la porte 40 et disposer les plats sur les supports à raison de un plat par support jusqu'à ce que le chargeur soit complet. Il referme ensuite la porte 40 de façon que l'enceinte soit maintenue à la température adéquate. Dès la fermeture de la porte 40, l'électronique de commande 78 détecte à l'aide de moyens connus, du type cellule photo-électrique, l'absence de deux plats sur la bande transporteuse des moyens de transfert. Le chargeur se déplace vers le bas d'un pas pour amener sur la bande transporteuse un nouveau plat cuisiné 16. Dans l'intervalle la bande transporteuse s'est également déplacée d'un pas, Cette opération est renouvelée jusqu'à ce que deux plats soient dans le tunnel, le dispositif est alors prêt pour le fonctionnement.

Un utilisateur souhaitant se servir consulte tout d'abord les panneaux 34 afin de faire un premier choix puis il confirme son choix en regardant directement le plat cuisiné tel qu'il se présente à travers la paroi supérieure du tunnel 60. Le client se place donc en face du module concerné et introduit sa carte magnétique de paiement dans la fente 70 des moyens de paiement 68 et il valide à l'aide du bouton 72 sa commande. Dès lors les moyens de transfert sont mis en marche pour provoquer la distribution d'un plat qui glisse sur le plateau de réception 66 tandis que le chargeur descend d'un cran pour alimenter à nouveau la bande transporteuse.

Le client retire sa carte magnétique et saisit son plat grâce à la découpe 69 et le dispose sur son plateau en appui sur le bandeau frontal 74.

Les plats cuisinés sont disposés dans un contenant, du type assiette creuse, operculée de façon hermétique et éventuellement sous atmosphérique contrôlée. Ces plats froids peuvent être ensuite réchauffés par des moyens connus, tels qu'un four à micro ondes par exemple.

Les avantages qui résultent de ce dispositif sont très nombreux puisqu'il permet notamment des cadences de distribution de l'ordre de 600 à 800 plats à l'heure. De plus, les moyens de stockage peuvent contenir jusqu'à 25 à 30 plats par module et le dispositif peut comprendre un nombre illimité de modules puisqu'il suffit de juxtaposer un module complémentaire dès que cela est nécessaire. De plus, ces dispositifs peuvent être disposés dans n'importe quel lieu puisqu'il suffit de disposer d'une alimentation électrique et même dans un lieu où ils sont déjà mis en place, ces dispositifs peuvent être aisément déplacés.

On comprend également que le rechargement d'un module n'interrompt pas la distribution sur les autres modules et même le chargement d'un module peut être effectué durant les interruptions de la distribution, la commande électronique étant programmée pour cette option.

De même les moyens mécaniques de réfrigération et de paiement étant indépendants les uns des autres, il n'y a pas d'immobilisation de l'ensemble du dispositif en cas de panne d'un module.

Les conditions d'hygiène sont parfaitement respectées puisque les plats sont operculés.

Le dispositif est également équipé de moyens de détection et d'affichage du nombre de plats cuisinés dans les moyens de stockage, ce qui permet à l'opérateur de prévoir un plan de chargement.

Enfin, on comprend qu'un tel dispositif permet une distribution vingt quatre heures sur vingt quatre de plats cuisinés et ceci avec un personnel très réduit.

Ce dispositif répond donc à des besoins de distribution à très grande vitesse aux heures de pointe mais permet également la distribution très localisée à des heures en dehors des plages d'affluence sans aucune modification du circuit.

## Revendications

1. Dispositif self-service de plats, notamment de plats (16) cuisinés, comprenant des moyens de stockage (10) vertical des plats, des moyens de distribution (14) et des moyens de transfert horizontal (12) de ces plats, ces moyens de transfert étant disposés entre les moyens de stockage et de distribution, caractérisé en ce que les moyens de transfert horizontal (12) comprennent une bande transporteuse (46) mobile dans un tunnel (60) qui pénètre à l'intérieur des moyens de stockage (10) et qui se prolonge jusqu'aux moyens de distribution (14).

2. Dispositif selon la revendication 1, caractérisé en ce que les moyens de stockage (10) comprennent des moyens de déplacement dans le sens vertical (18) des plats stockés de part et d'autre desdits moyens de transfert.

3. Dispositif selon la revendication 2, caractérisé en ce que les moyens de déplacement (18) comprennent un ascenseur multi-supports (22, 24), chaque support (20) recevant un plat (16).

4. Dispositif selon la revendication 3, caractérisé en ce que chaque support comprend une ouverture (21) prévue pour coopérer avec les moyens de transfert (12).

5. Dispositif selon l'une quelconque des revendications précédentes, caractérisé en ce que la bande transporteuse a une largeur inférieure à celle d'un plat (16) et une longueur au moins égale à celle de deux plats (16) juxtaposés.

6. Dispositif selon l'une quelconque des revendications précédentes, caractérisé en ce que le tunnel (60) est transparent à sa partie supérieure de façon à permettre l'accès visuel aux plats supportés par la bande.

7. Dispositif selon l'une quelconque des revendications précédentes, caractérisé en ce que les moyens de distribution (14) comprennent un plateau de réception (66) du plat en sortie des moyens de transfert et un volet (62) d'obturation du tunnel.

8. Dispositif selon l'une quelconque des revendications précédentes, caractérisé en ce que les moyens de distribution (14) comprennent des moyens de paiement automatique (68) par carte qui assurent également le déclenchement d'un cycle de distribution et d'alimentation d'un plat.

9. Dispositif selon l'une quelconque des revendications précédentes, caractérisé en ce qu'il comprend des moyens de réfrigération (76) des moyens de stockage et de transfert et un automate électronique de commande (78).

## Patentansprüche

1. Selbstbedienungsvorrichtung für Gerichte, insbesondere Fertiggerichte (16), mit einer senkrechten Aufbewahrungseinrichtung (10) für Schalen, einer Verteilungseinrichtung (14) und einer waagerechten Überführungseinrichtung (12) für die Schalen, welche Überführugseinrichtung zwischen der Aufbewahrungseinrichtung und der Verteilungseinrichtung angeordnet sind, dadurch **gekennzeichnet**, daß die waagerechte Überführungseinrichtung (12) ein in einem Tunnel (60) bewegliches Transportband (46) umfaßt, das in das Innere der Aufbewahrungseinrichtung (10) eintritt und sich erstreckt bis zu der Verteilungseinrichtung (14).

2. Vorrichtung nach Anspruch 1, dadurch **gekennzeichnet**, daß die Aufbewahrungseinrichtung (10) Mittel (18) zur senkrechten Verschiebung der beiderseits der Transporteinrichtung gestapelten Schalen aufweist.

3. Vorrichtung nach Anspruch 2, dadurch **gekennzeichnet**, daß die Verschiebungsmittel (18) eine Hubvorrichtung (22,24) mit mehreren Stützen aufweist und daß jede Stütze (20) eine Schale (16) aufnimmt.

4. Vorrichtung nach Anspruch 3, dadurch **gekennzeichnet**, daß jede Stütze eine Öffnung (21) aufweist, die zum Zusammenwirken mit der Überführungseinrichtung (12) vorgesehen ist.

5. Vorrichtung nach einem der vorhergehenden Ansprüche, dadurch **gekennzeichnet**, daß das Transportband eine Breite aufweist, die geringer als die Breite einer Schale (16) ist, und eine Länge, die wenigstens gleich der Länge von zwei hintereinander gesetzten Schalen (16) ist.

6. Vorrichtung nach einem der vorhergehenden Ansprüche, dadurch **gekennzeichnet**, daß der Tunnel (60) auf der oberen Seite transparent ist und einen Blick auf die durch das Transportband getragenen Platten gestattet.

7. Vorrichtung nach einem der vorhergehenden Ansprüche, dadurch **gekennzeichnet**, daß die Verteilungseinrichtung (14) eine Aufnahmeplatte (66) für Schalen am Ausgang der Überführungseinrichtung und eine Verschlußklappe (62) für den Tunnel aufweist.

8. Vorrichtung nach einem der vorhergehenden Ansprüche, dadurch **gekennzeichnet**, daß die Verteilungseinrichtung (14) Einrichtungen (68) zur automatischen Bezahlung mit Karte aufweist, die zugleich die Auslösung eines Verteilungs- und eines Ausgabezyklus für eine Schale sicherstellen.

9. Vorrichtung nach einem der vorhergehenden Ansprüche, **gekennzeichnet** durch Kühleinrichtungen (76) für die Aufbewahrungs- und Überführungseinrichtungen und eine elektronische, automatische Steuerung (78).

## Claims

1. A self service device for meals, especially cooked meals (16) comprising means (10) for vertically storing meals, distribution means (14) and means (12) for horizontally transferring meals, said transfer means being arranged between the storing and the distribution means, characterized in that the horizontal transfer means (12) comprise a conveyor (46) movable within a tunnel (60) which opens into the interior of the storing means (10) and extends to the distribution means (14).

2. A device according to claim 1 characterized in that the storing means (10) comprises means (18) for vertically moving meals stored on either side of said transfer means.

3. A device according to claim 2 characerized in that the means (18) for moving comprise a multi-support elevator (22,24), each support receiving a meal (16).

4. A device according to claim 3, characterized in that each support comprises an opening (21) for cooperation with the transfer means (12).

5. A device according to any preceding claim characterized in that the conveyor has a width less than that of a meal (16) and a length at least equal to that of two meals placed together.

6. A device according to any preceding claim characterized in that the upper portion of the tunnel (60) is transparent so as to allow visual access to meals supported on the conveyor.

7. A device according to any preceding claim characterized in that the distribution means (14) comprises a tray (66) to receive meals leaving the transfer means and a shutter (62) for closing the tunnel.

8. A device according to any preceding claim characterized in that the distribution means (14) comprises automatic card payment means (68) which assures both the commencement of a distribution cycle and supply of a meal.

9. A device according to any preceding claim characterized in that it comprises means (76) for refrigerating the storing means and the transfer means and an automatic electronic control (78).
